# EUROPÄISCHE PATENTSCHRIFT

(11) **EP 1 635 014 B1**
(45) Veröffentlichungstag und Bekanntmachung des Hinweises auf die Patenterteilung: **27.06.2007**
(21) Anmeldenummer: 05019636.9
(22) Anmeldetag: 09.09.2005
(51) Int. Cl.: E05B 47/06, E05B 47/00

(54) **Schloss für Kästchen, Kabinen, Türen**
Lock for cases, cabins, doors
Serrure pour boîtiers, cabines, portes

(30) Priorität: 10.09.2004 AT 15182004
(43) Veröffentlichungstag der Anmeldung: 15.03.2006
(73) Patentinhaber: EVVA-Werk Spezialerzeugung von Zylinder- und Sicherheitsschlössern Gesellschaft m.b.H. & Co. Kommanditgesellschaft, 1120 Wien (AT)
(72) Erfinder: Plank, Walter, 1100 Wien (AT)
(74) Vertreter: Puchberger, Peter

(56) Entgegenhaltungen:
- EP-A- 1 130 195
- WO-A-99/14457
- US-A- 5 608 298
- US-A1- 2004 003 633
- US-B1- 6 622 534

## Beschreibung

Die Erfindung betrifft ein Schloss für Kästchen. Kabinen, Türen und dergleichen, wobei das Schloss einen Außenteil und einen Innenteil aufweist, die miteinander und/oder mit der Tür befestigt sind und der Außenteil einen Lesekopf zum Lesen der Sperrinformation eines Schlüssels und eine Riegelhandhabe aufweist, die den Riegel betätigt und wobei der Innenteil den Riegel und die zugehörigen mit einer Schaltelektronik zusammenwirkenden Freigabe- und Sperrelemente aufweist.

Bekannt sind Schlösser für Türen, wie zB in der US 2004/003633 A1, der US 2004/134245 A1, der US 5 608 298 A oder der US 4 916 299 A offenbart, die einen Lesekopf und Riegelhandhaben als Drehhandhaben zum manuellen Verdrehen aufweisen, wobei eine Schalteelektronik bei Eingang eines Sperrimpulses die Betätigung des Riegels für eine Freigabezeit frei gibt.

Kästchenschtösser gemäß Stand der Technik haben üblicherweise einen sehr einfachen Aufbau und sind entweder im Türblatt eingebaut oder an einer der beiden Türseiten aufgeschraubt. Die Riegelbetätigung erfolgt oft durch einen Druckknopf, der zu Verklemmungen führt, wenn die Tür verzogen ist. Die Nachrüsteigenschaften derarti-ger Schlösser sind mangelhaft, insbesondere wenn alte mechanische Schlösser durch modeme elektronische Schlösser ersetzt werden sollen. In vielen Anwendungsfallen ist es nötig, Befestigungslöcher und vorhandene Ausnehmungen im Türblatt abzudecken, sodaß es erforderlich ist, besondere Abdeckplatten vorzusehen. Die Zahl der Löcher und Ausnehmungen durch das Türblatt hindurch soll möglichst klein sein, sodaß bei der Montage des neuen Schlosses nur wenige Löcher zu bohren sind. Weiters soll das Schloss möglichst hohe Sicherheit bieten und dennoch kostengünstig herstellbar und montierbar sein.

Das erfindungsgemäße Schloss ist dadurch gekennzeichnet, dass die Schaltelektronik bei Eingang eines Sperrimpulses den Riegel für eine Freigabezeit freigibt und nach Ablauf der Freigabezeit wieder sperrt, dass die Riegelhandhabe eine Drehhandhabezum manuellen Verdrehen ist und die Drehstellung mit einer Anzeige gekoppelt ist und dass der Riegel durch die Sperrelemente nur in seinen beiden Endlagen gesperrt ist. Nach weiteren Kennzeichen weist der Riegel einen Sperrriegel auf, der mit einer Riegelplatte verbunden ist. Bevorzugt ist die Riegelhandhabe als Drehknopf ausgeführt, dessen Achse mit einem Drehknopfschwenkhebel zur Übersetzung der Drehbewegung in eine Verschiebebewegung des Riegels verbunden ist. Die Verbindung des Drehknopfschwenkhebels mit der Riegelplatte ist bevorzugt durch eine Schubstange verwirklicht. Nach weiteren Merkmalen der Erfindung ist der Drehknopfschwenkhebel über ein Sperrelement vom Schlüssel gesteuert sperrbar. Das Sperrelement ist bevorzugt als Rasthebel ausgeführt, der über einen Drehpunkt drehbar gelagert ist und der einen Sperrfortsatz aufweist. Der Sperrfortsatz ist in Rastausnehmungen des Drehknopfschwenkhebels einrückbar. Bevorzugt ist zu Beginn der Freigabezeit eine Rastfeder über eine elektromotorbetriebene Spindel von der Sperrstellung in die Freigabestellung bringbar. Dabei ist die Rastfeder bevorzugt als zweischenkelige Drehfeder ausgebildet welche über den Federangelpunkt als elastischer Kipphebel ausgeführt ist. Die Rastfeder kann sich mit einer von einem Elektromotor betriebenen Spindel sowie mit dem Rasthebel in Eingriff befinden. Der Rasthebel ist über die Rastfeder von der elektromagnetisch betriebenen Spindel von einer Freigabe in eine Sperrstellung sowie von der Sperr- in die Freigabestellung bringbar. Weiters kann ein vom Drehknopf gesteuerter Mikroschalter vorgesehen sein, der einen Schaltimpuls an den Elektromotor sendet. Am Drehknopf kann eine optische Anzeige vorgesehen sein, die den jeweiligen Sperrzustand anzeigt. Überdies kann ein akustischer Signalgeber vorgesehen sein, welcher die Betätigung des Schlosses signalisiert. Die Riegelplatte und der Drehknopf schwenkhebel können mehrere Anlenkpunkte für die Schubstange aufweisen, um Riegelvorstand und Riegelvorschub verändern zu können. Bevorzugt ist der Innenteil des Schlosses auf einer Grundplatte angeordnet, die in Bezug auf die Achse des Drehknopfes seitlich verschiebbar und/oder in verschiedenen Drehlagen an der Türinnenseite befestigbar ist.

Nachfolgend wird die Erfindung in einer Ausführungsvariante anhand der Zeichnungen näher erläutert.

Fig. 1 zeigt einen Schnitt durch die Tür mit Ansicht auf das Schloss. Fig. 2 zeigt die Aufsicht auf den Aussenteil des Schlosses. Fig. 3 ist eine Explosionsdarstellung des Innenteils des Schlosses. Fig. 4 zeigt die Ansicht des Innenteils des Schlosses in teilmontiertem Zustand.

Gemäß Fig. 1 ist an der Tür 3 aussen der Aussenteil 1 des Schlosses und innen der Innenteil 2 des Schlosses angeordnet- Durch die Tür gehen drei Türbohrungen 28, 29 und 30 hindurch- Durch die Türbohrung 28 ragt eine Schraubhülse 26 und durch die Türbohrung 30 ebenfalls eine Schraubhülse 26 hindurch, womit der Aussenteil 1 von der Türinnenseite an der Tür 3 festgeschraubt werden kann, ohne dass die Befestigungsschrauben von aussen zugänglich sind. Die obere Türbohrung 28 ist auch zur Aufnahme eines von aussen nach innen führenden Signalleiters 25 geeignet.

Die Türbohrung 29 dient zur Aufnahme der Achse 23, die die Riegelhandhabe 4 mit dem Innenteil 2 des Schlosses verbindet. Alle Türbohrungen sind durch das Aussenschild 27 abgedeckt. In Fig. 1 ist am Aussenschild weiters der Lesekopf 20 zu erkennen, der hier für das Lesen eines Schlüssels in Form eines hier nicht dargestellten, knopfartigen elektronischen Schlüssels ausgebildet ist.

Der Innenteil 2 enthält die hauptsächlichen Bestandteile des Schlosses, die von der Schloßabdeckung 24 abgedeckt sind. Mit dem Bezugszeichen 5 ist der Sperrriegel bezeichnet, der durch die Riegelhandhabe 4 in Offenstellung oder Schliessstellung bewegbar ist. Weiteres erkennt man in Fig. 1 auf der linken Seite des Innenteils 2 noch einen inneren Drehknopf 22, mit dem das Schloss auch von innen betätigbar ist. Ein solcher innerer Drehknopf 22 ist zB dann notwendig, wenn das Schloss für eine Umkleidekabine bestimmt ist, die auch von innen öffenbar sein muß. Bei Umkleidekästchen oder Postkästchen etc. kann der innere Drehknopf 22 auch entfallen.

Die Fig. 2 zeigt die Aufsicht auf den Aussenteil 1. Die Riegelhandhabe 4 ist als Drehknopf ausgeführt. Die Stellung der Riegelhandhabe 4 ist auch durch eine Anzeige 7 angezeigt, wobei in einfachster Form die Riegelhandhabe ein rundes Loch aufweist, welches durch färbige Sektoren in grün und rot hinterlegt ist. Befindet sich die Riegelhandhabe in Offenstellung, zeigt die Anzeige 7 einen grünen Punkt und in Schliessstellung befindet sich das Loch über dem roten Sektor, sodaß ein roter Punkt erkennbar ist.

Der Lesekopf 20 ist hier rund dargestellt und auf ihn kann ein knopfförmiger programmierbarer elektronischer Schlüssel aufgelegt werden, der die zugehörigen Schliessinformationen trägt. Der Lesekopf liest diese Schliessinformationen und leitet sie zur Elektronik des Schlosses weiter. Die Signaldioden 31 können dazu dienen, die elektronisch und elektrisch gesteuerten Schliessvorgänge anzuzeigen. Anstelle der Signaldioden kann auch ein Steckkontakt vorgesehen sein, um nötigenfalls das Schloß von aussen auf elektrischem Weg öffnen zu können.

Die Fig. 3 zeigt in Explosionsdarstellung die wesentlichen Teile des Innenteils 2 des Schlosses. Der gesamte Innenteil sitzt auf einer Grundplatte 32. die in gewünschter und wählbarer Position auf der Tür von innen anschraubbar ist. Die Schlitzlöcher 33 ermöglichen den Durchtritt der Achse 23 und oberhalb fluchtend mit der Türbohrung 28 den Durchtritt des Signalleiters vom Lesekopf 20 in das Schlossinnere. Die Schrauben 34 greifen in die Türbohrungen 28, 30 wobei durch richtige Wahl der nebeneinanderliegenden Befestigungslöcher 35 der Grundplatte 32 die Lage des Innenteils des Schlosses zur Türkante eingestellt werden kann.

Auf der Grundplatte 32 ist der Riegel 21 verschiebbar angeordnet, wobei dieser Riegel aus der Riegelplatte 9 und dem Spermegel 5 besteht. Zur Führung der Riegelplatte dienen Führungshülsen 36, 37, die mit entsprechenden Langlöchem der Riegelplatte zusammenwirken.

Oberhalb der frei verschiebbaren Riegelplatte 21 sitzt die Elektromechanik 38. Die Elektromechanik umfaßt unter anderem ein Batteriegehäuse 39, einen Elektromotor 17 mit Spindel 16 und einen Drehknopfschwenkhebel 11, der über eine Schubstange 10 die Drehbewegung der Riegelhandhabe 4 und der mit ihr verbundenen Achse 23 in eine Verschiebebewegung des Riegels 21 umsetzt.

Fig. 4 zeigt die Aufsicht auf das teilmontierte Schloss, wobei die Schlossabdeckung 24 abgenommen ist. Das Schloss ist in Fig. 4 in Offenstellung und der Sperrriegel 5 nach links eingezogen. Der Sperrfortsatz 12 des hebelartigen Sperrelements 8 ist in der Rastausnehmung 40 des Drehknopfschwenkhebels 11 eingerastet. Die Betätigung der Riegelhandhabe ist blockiert.

Bei Auflegen des richtigen Schlüssels auf den Lesekopf 20 gibt die Steuerelektronik einen Einschaltimpuls an den Elektromotor 17. der die Spindel 16 in Drehbewegung versetzt. In die Spindel 16 greift der eine Schenkel der Feder 13 ein und bei Drehung der Spindel 16 wird dieser Schenkelarm nach oben bewegt, sodass sich die Feder 13 um den Federangelpunkt 15 verdreht. Derandere Schenkel der Feder 13 bewegt dabei das Sperrelement 8 drehend um dessen Drehpunkt 14. Dadurch wird der Drehknopfschwenkhebel 11 freigegeben und kann innerhalb einer vorgegebenen Zeit durch die Riegelhandhabe 4 gedreht werden. Falls keine Verdrehung erfolgt, wird nach einer vorgegebenen Zeit der Elektromotor 17 wiederum angesteuert und die Spindel 16 derart gedreht, dass wieder die eingezeichnete Ausgangsstellung eingenommen und das Schloss gesperrt ist.

Beim Verdrehen der Riegelhandhabe wird der freigegebene Drehknopfschwenkhebel im Uhrzeigersinn gedreht, wobei vermittels der Schubstange 10 die Riegelplatte 9 und damit auch der Sperrriegel 5 nach rechts in Schliessstellung bewegt wird.

Die Drehstellung des Drehknopfschwenkhebels 11 wird durch den Mikroschalter 18 abgetastet. Bei Erreichen der Endstellung des nach rechts ausfahrenden Riegels wird die Spindel 16 elektrisch angesteuert und in die gezeigte Stellung gedreht, sodass das Sperrelement die Sperrstellung einnimmt, wie in Fig. 4 eingezeichnet, wobei jedoch der Sperrfortsatz 12 in der Rastausnehmung 41 sitzt.

Falls die Verdrehung des Drehknopfschwenkhebels 11 jedoch nur langsam oder unvollständig vorgenommen wird, erfolgt die Betätigung der Spindel 16 über das Zeitschaltelement, wenn die voreingestellte Zeit abgelaufen ist und der Rastfortsatz 12 sitzt auf dem Kurvenstück zwischen den Rastausnehmungen 40 und 41 des Drehknopfschwenkhebels auf, was zufolge der federnden Anordnung der Feder 13 möglich ist. Erst nach Drehen des Drehknopfschwenkhebels in eine der beiden Endlagen rastet der Rastfortsatz 12 in eine der beiden Rastausnehmungen 40 und 41 ein.

Somit ist sichergestellt, dass ein Verrasten der Schließkanstruktion nur in einer der beiden Endstellungen gegeben ist. Etwaige Kraftanwendungen auf die Riegelhandhabe werden von dem massiven Sperrelement 8 aufgefangen und wirken nur mit kleinen Kräften auf die empfindlichere Spindel 16 oder die zugehörige elektromechanische Betätigung über den Motor 17. Dennoch ist der Vorteil gegeben, dass bei etwaigen Klemmungen des Sperrriegels 5 am gegenüberliegenden Schließblech des Türrahmens über den Drehknopfschwenkhebel 11 und die massiv ausgebildete Schubstange 10 hohe Drehkräfte auf den Sperrriegel 5 ausgeübt werden können.

Wie in Fig. 4 ebenfalls ersichtlich ist, gibt es für die Verbindung der Schubstange 10 mit dem Drehknopfschwenkhebel 11 und der Riegelplatte 9 mehrere Bohrungen als Anlenkpunkte. Damit ist es möglich, sowohl den Riegelvorstand als auch den Riegelhub den Bedingungen anzupassen.

## Patentansprüche

1. Schloss für Kästchen, Kabinen, Türen und dergleichen, wobei das Schloss einen Außenteil und einen Innenteil aufweist, die miteinander und/ oder mit der Tür befestigt sind und der Außenteil einen Lesekopf zum Lesen der Sperrinformation eines Schlüssels und eine Riegelhandhabe aufweist, die den Riegel betätigt und wobei der Innenteil den Riegel und die zugehörigen mit einer Schaltelektronik zusammenwirkenden Freigabe- und Sperrelemente aufweist, **dadurch gekennzeichnet, dass** die Schaltelektronik bei Eingang eines Sperrimpulses den Riegel (21) für eine Freigabezeit freigibt und nach Ablauf der Freigabezeit wieder sperrt, dass die Riegelhandhabe (4) eine Drehhandhabe zum manuellen Verdrehen ist und die Drehstellung bevorzugt mit einer Anzeige (7) gekoppelt ist und dass der Riegel (21) durch die Sperrelemente (8, 11) nur in seinen beiden Endlagen gesperrt ist.

2. Schloss nach Anspruch 1, **dadurch gekennzeichnet, dass** der Riegel (21) einen Sperrriegel (5) aufweist, der mit einer Riegelplatte (9) verbunden ist.

3. Schloss nach einem der Ansprüche 1 oder 2, **dadurch gekennzeichnet, dass** die Riegelhandhabe (4) als Drehknopf ausgeführt ist, dessen Achse (23) mit einem Drehknopfschwenkhebel (11) zur Übersetzung der Drehbewegung in eine Verschiebebewegung des Riegels (21) verbunden ist.

4. Schloss nach Anspruch 3, **dadurch gekennzeichnet, dass** zur Verbindung des Drehknopfschwenkhebels (11) mit der Riegelplatte (9) eine Schubstange (10) vorgesehen ist.

5. Schloss nach Anspruch 3 oder 4, **dadurch gekennzeichnet, dass** der Drehknopfschwenkhebel (11) über ein Sperrelement (8) vom Schlüssel gesteuert sperrbar ist.

6. Schloss nach einem der Ansprüche 1 bis 5, **dadurch gekennzeichnet, dass** das Sperrelement (8) als Rasthebel ausgeführt ist, der über einen Drehpunkt (14) drehbar gelagert ist und der einen Sperrfortsatz (12) aufweist.

7. Schloss nach Anspruch 6, **dadurch gekennzeichnet, dass** der Sperrfortsatz (12) in Rastausnehmungen (40, 41) des Drehknopfschwenkhebels (11) einrückbar ist.

8. Schloss nach einem der Ansprüche 1 bis 7, **dadurch gekennzeichnet, dass** zu Beginn der Freigabezeit eine Rastfeder (13) über eine elektromotorbetriebe Spindel (16) von der Sperrstellung in die Freigabestellung bringbar ist.

9. Schloss nach Anspruch 8, **dadurch gekennzeichnet, dass** die Rastfeder (13) als zweischenkelige Drehfeder ausgebildet ist, welche über den Federangelpunkt (15) als elastischer Kipphebel ausgeführt ist.

10. Schloss nach Anspruch 8 oder 9, **dadurch gekennzeichnet, dass** sich die Rastfeder (13) mit einer von einem Elektromotor (17) betriebenen Spindel (16) sowie mit dem Sperrelement (8) in Eingriff befindet.

11. Schloss nach einem der Ansprüche 8 bis 10, **dadurch gekennzeichnet, dass** das Sperrelement (8) über die Rastfeder (13) von der elektromotorisch betriebenen Spindel (16) von einer Freigabe- in eine Sperrstellung sowie von der Sperr- in die Freigabestellung bringbar ist.

12. Schloss nach einem der Ansprüche 1 bis 11, **dadurch gekennzeichnet, dass** ein von der Riegelhandhabe (4) gesteuerter Mikroschalter (18) vorgesehen ist, der einen Schaltimpuls für den Elektromotor (17) sendet.

13. Schloss nach einem der Ansprüche 1 bis 12, **dadurch gekennzeichnet, dass** an der Riegelhandhabe (4) eine optische Anzeige (7) vorgesehen ist, die den jeweiligen Sperrzustand anzeigt.

14. Schloss nach einem der Ansprüche 1 bis 13, **dadurch gekennzeichnet, dass** ein akustischer Signalgeber vorgesehen ist, weicher die Betätigung des Schlosses signalisiert.

15. Schloss nach einem der Ansprüche 4 bis 14, **dadurch gekennzeichnet, dass** die Riegelplatte (9) und der Drehknopfschwenkhebel (11) mehrere Anlenkpunkte (42) für die Schubstange (10) aufweisen, um Riegelvorstand und Riegelvorschub verändern zu können.

16. Schloss nach einem der Ansprüche 1 bis 15, **dadurch gekennzeichnet, dass** der Innenteil des Schlosses auf einer Grundplatte (32) angeordnet ist, die in Bezug auf die Achse (23) der Riegelhandhabe (4) seitlich verschiebbar und/oder in verschiedenen Drehlagen an der Türinnenseite befestigbar ist.

## Claims

1. Lock for cassettes, cabinets, doors and suchlike, whereby the lock comprises an external part and an internal part, which are affixed to each other and/or to the door, whereby the external part comprises a reader head for reading locking information on a key and a bolt handle for activating the bolt, and whereby the internal part comprises the bolt and the associated releasing and locking elements co-operating with switch electronics, **characterised in that** the switch electronics release the bolt (21) for a certain releasing period when a locking pulse is received, and lock the same again once said releasing period has elapsed, **in that** the bolt handle (4) consists of a rotating handle for manual rotation, **in that** the rotation position is preferably coupled with a display (7), and **in that** the bolt (21) is locked by means of the locking elements (8, 11) only in its two end positions.

2. Lock according to Claim 1, **characterised in that** the lock (21) comprises a locking bolt (5) that is connected with a bolt plate (9).

3. Lock according to one of the Claims 1 or 2, **characterised in that** the bolt handle (4) consists of a rotating knob, the axis (23) of which is connected with a rotating knob tilt lever (11) for translating the rotation movement into a displacement movement of the bolt (21).

4. Lock according to Claim 3, **characterised in that** a pushing rod (10) is envisaged for connecting the rotating knob tilt lever (11) with the bolt plate (9).

5. Lock according to Claim 3 or 4, **characterised in that** the rotating knob tilt lever (11) is lockable by means of the key via a locking element (8).

6. Lock according to one of the Claims 1 to 5, **characterised in that** the locking element (8) takes the form of an arresting lever, which is bearingly rotated via a joint (14) and comprises a locking extension (12).

7. Lock according to Claim 6, **characterised in that** the locking extension (12) can be inserted into arresting recesses (40,41) of the rotating knob tilt lever (11).

8. Lock according to one of the Claims 1 to 7, **characterised in that** an arresting spring (13) can be moved from the locked position to the release position at the start of the releasing period by means of a spindle (16) driven by an electric motor.

9. Lock according to Claim 8, **characterised in that** the arresting spring (13) takes the form of a two-legged rotating spring which takes the form of an elastic tilt lever operated via the spring joint (15).

10. Lock according to Claim 8 or 9, **characterised in that** the arresting spring (13) engages a spindle (16) driven by an electric motor (17) as well as the locking element (8).

11. Lock according to one of the Claims 8 to 10, **characterised in that** the locking element (8) can be moved by the electric motor driven spindle (16) from a release position into a locked position as well as from the locked into the release position via the arresting spring (13).

12. Lock according to one of the Claims 1 to 11, **characterised in that** a micro switch (18) controlled by the bolt handle (4) is envisaged, which transmits a switching pulse to the electric motor (17).

13. Lock according to one of the Claims 1 to 12, **characterised in that** an optical display (7) is envisaged on the bolt handle (4) for displaying the relevant locking condition.

14. Lock according to one of the Claims 1 to 13, **characterised in that** an acoustic signal generator is envisaged, which signalises the activation of the lock.

15. Lock according to one of the Claims 4 to 14, **characterised in that** the bolt plate (9) and the rotating knob tilt lever (11) comprise several control points (42) for the pushing rod (10) for adjusting the bolt projection and bolt displacement.

16. Lock according to one of the Claims 1 to 15, **characterised in that** the internal part of the lock is located on a base plate (32), which is displaceable to the side in relation to the axis (23) of the bolt handle (4) and/or can be affixed in different rotation positions on the inside of the door.

## Revendications

1. Serrure destinée à des boîtiers, des cabines, des portes et des dispositifs analogues, la serrure comportant une partie extérieure et une partie intérieure qui sont fixées l'une à l'autre et/ou à la porte, et la partie extérieure présentant une tête de lecture, pour lire l'information de verrouillage d'une clé, et une manette de pêne qui actionne le pêne, et la partie intérieure présentant le pêne et les éléments dé libération et de blocage associés, coopérant avec une électronique de commande, **caractérisée en ce que** l'électronique de commande, lors de l'arrivée d'une impulsion de verrouillage, libère le pêne (21) pendant un temps de libération et le bloque de nouveau après écoulement de ce temps de libération, **en ce que** la manette de pêne (4) est une manette tournante pour effectuer la rotation manuelle et la position angulaire est de préférence couplée à un moyen de visualisation (7), et **en ce que** le pêne (21) est bloqué par les éléments de blocage (8, 11) uniquement dans ses deux positions extrêmes.

2. Serrure selon la revendication 1, **caractérisée en ce que** le pêne (21) présente un verrou de sûreté (5) qui est lié à une plaque porte-verrou (9).

3. Serrure selon une des revendications 1 ou 2, **caractérisée en ce que** la manette de pêne (4) est réalisée comme bouton tournant dont l'axe (23) est lié à un levier pivotant (11) de bouton tournant aux fins de transformer le mouvement de rotation en un mouvement de translation du pêne (21).

4. Serrure selon la revendication 3, **caractérisée en ce qu'**une bielle (10) est prévue pour relier le levier pivotant (11) de bouton tournant à la plaque porte-verrou (9).

5. Serrure selon la revendication 3 ou 4, **caractérisée en ce que** le levier pivotant (11) de bouton tournant peut être bloqué par l'intermédiaire d'un élément de blocage (8) commandé par la clé.

6. Serrure selon une des revendications 1 à 5, **caractérisée en ce que** l'élément de blocage (8) est réalisé comme levier d'encliquetage qui est monté tournant autour d'un axe de rotation (14) et présente une saillie de blocage (12).

7. Serrure selon la revendication 6, **caractérisée en ce que** la saillie de blocage (12) peut être engagée dans des échancrures d'encliquetage (40, 41) du levier pivotant (11) de bouton tournant.

8. Serrure selon une des revendications 1 à 7, **caractérisée en ce que**, au début du temps de libération, un ressort d'encliquetage (13) peut être amené de la position de blocage dans la position de libération par une vis (16) commandée par moteur électrique.

9. Serrure selon la revendication 8, **caractérisée en ce que** le ressort d'encliquetage (13) est réalisé comme ressort à deux branches, qui est agencé comme levier oscillant élastique à l'aide du pivot de ressort (15).

10. Serrure selon la revendication 8 ou 9, **caractérisée en ce que** le ressort d'encliquetage (13) est en prise avec une vis (16) entraînée par un moteur électrique (17) et avec l'élément de blocage (8).

11. Serrure selon une des revendications 8 à 10, **caractérisée en ce que** l'élément de blocage (8) peut être amené par la vis (16) commandée par moteur électrique, par l'intermédiaire du ressort d'encliquetage (13), d'une position de libération dans une position de blocage et de la position de blocage dans la position de libération.

12. Serrure selon une des revendications 1 à 11, **caractérisée en ce qu'il** est prévu un microrupteur (18) qui est actionné par la manette de pêne (4) et envoie une impulsion de commande au moteur électrique (17).

13. Serrure selon une des revendications 1 à 12, **caractérisée en ce que** la manette de pêne (4) comporte un moyen de visualisation optique (7) qui indique l'état de verrouillage respectif.

14. Serrure selon une des revendications 1 à 13, **caractérisée en ce qu'**il est prévu un émetteur de signal acoustique qui signale l'actionnement de la serrure.

15. Serrure selon une des revendications 4 à 14, **caractérisée en ce que** la plaque porte-verrou (9) et le levier pivotant (11) de bouton tournant présentent plusieurs points d'articulation (42) pour la bielle (10), afin de pouvoir modifier la saillie du pêne et l'avance du pêne.

16. Serrure selon une des revendications 1 à 15, **caractérisée en ce que** la partie intérieure de la serrure est disposée sur une palâtre (32) qui peut être déplacée latéralement par rapport à l'axe (23) de la manette de pêne (4) et/ou peut être fixée dans plusieurs positions angulaires sur la face intérieure de la porte.
